# EUROPÄISCHE PATENTSCHRIFT

(11) **EP 2 436 990 B1**
(45) Veröffentlichungstag und Bekanntmachung des Hinweises auf die Patenterteilung: **03.07.2019**
(21) Anmeldenummer: 11181922.3
(22) Anmeldetag: 20.09.2011
(51) Int. Cl.: F24C 15/16

(54) **GARGERÄT**
COOKING DEVICE
APPAREIL DE CUISSON

(30) Priorität: 04.10.2010 DE 102010041935
(43) Veröffentlichungstag der Anmeldung: 04.04.2012
(73) Patentinhaber: BSH Hausgeräte GmbH, 81739 München (DE)
(72) Erfinder: Brunner, Martin, 75172 Pforzheim (DE); Dankwardt, Thomas, 76131 Karlsruhe (DE); Hintermayer, Manfred, 76185 Karlsruhe (DE)

(56) Entgegenhaltungen:
- EP-A1- 0 707 177
- EP-A1- 2 093 497
- EP-A1- 2 199 686
- CH-A- 520 899
- DE-A1- 10 253 158
- DE-U1- 8 515 431
- US-A1- 2007 261 694
- US-B1- 7 735 481

## Beschreibung

Die Erfindung betrifft ein Gargerät gemäß dem Oberbegriff des Anspruchs 1.

In Gargeräten werden Backbleche aufgenommen, um in mehreren Ebenen übereinander Gargut in die Gargerätemuffel einzubringen. Bei der Bestückung des Backblechs wird dieses aus dem Gargerät herausgezogen. Dafür sind an den Seitenwänden der Gargerätemuffel Führungen angeordnet. In einem weit aus dem Ofen herausgezogenen Zustand wird das Backblech nur an seinem hinteren Bereich gehalten. So bewirkt das Gewicht des Garguts ein Biegemoment, welches bewirkt, dass sich das vordere Ende des Bleches nach unten neigt. Sofern der Schräglagewinkel zu groß wird, besteht die Gefahr, dass das Gargut nach vorne rutschend vom Backblech fällt. Normgemäß nach IEC 60335-2-6 ist der maximal zulässige Schräglagewinkel 6°. Um den Schräglagewinkel gering zu halten, ist es bekannt, zum einen das Spiel in den Führungen möglichst klein zu halten. Zum anderen werden Materialien mit hoher Steifigkeit oder entsprechend hoher Materialstärke verwendet, um die elastischen Deformationen, und somit den Kippwinkel, bei den Belastungen möglichst gering zu halten.

Außerdem offenbart die CH 520 899 A einen Herd und die DE 102 53 158 A1 einen Backofen, jeweils mit einem Backwagen, wobei dieser schräg aus dem Herd bzw. Backofen herausziehbar ist.

Darüber hinaus ist in der US 7 735 481 B1 ein Gargutträger für einen Ofen offenbart, wobei der Gargutträger über eine schwenkbare Rollenanordnung in Führungsschlitzen einsetzbar und darin führbar sowie schräg aus einer Ofenmuffel herausziehbar ist.

Des Weiteren offenbart die EP 2 199 686 A1 ein Halte- und Schiebesystem für ausziehbare Gargutträger aufweisend ein Paar von symmetrischen Trägern, die an gegenüberliegenden Seitenwänden des Garraums angewendet sind.

Aufgabe der vorliegenden Erfindung ist, ein Gargerät mit Gargutträgern bereitzustellen, bei dem der maximal zulässige Kippwinkel eingehalten wird und das einfach und kostengünstig zu fertigen ist.

Diese Aufgabe wird durch die Merkmale des Anspruchs 1 gelöst.

Erfinderisch wird ein Gargerät mit einer Mehrzahl von Führungen zur Führung von Gargutträgern, insbesondere Backblechen, bereitgestellt, wobei die Führungen an den Seitenwänden der Gargerätemuffel angeordnet sind. Dabei ist die Auszugsrichtung der Führungen in einem Neigungswinkel von mindestens 1° gegenüber der Horizontalen von der Muffelöffnung zum Gargerätinneren abfallend. Da der Neigungswinkel der Führungen entgegengesetzt zu dem sich ergebenden Schräglagewinkel des Gargutträgers in der ausgezogenen Stellung, bzw. äußeren Endlage, wirkt, wird durch den Neigungswinkel der Schräglagewinkel reduziert, was die Gefahr des Herabrutschens von Gargut vom Gargutträger reduziert.

An den Seitenwänden ist ein Einsatzträger mit einer Mehrzahl der Führungen angeordnet. Gegenüber einer Prägung der Führungen in die Seitenwand der Muffel bietet der Einsatzträger den Vorteil der genaueren Führung mit engeren Toleranzen. Mithilfe des Einsatzträgers kann ein im Wesentlichen paralleler Schlitz zur Aufnahme einer Führungskante des Backblechs geschaffen werden, wogegen eine derartige Form nur mit hohem Aufwand prägend erzielt werden kann. An Befestigungspunkten (wie bspw. gestanzten Öffnungen) wird der Einsatzträger an der Muffelseitenwand befestigt. Der Neigungswinkel kann einfach durch die "verdrehte" Positionierung der Befestigungspunkte an der Seitenwand erzielt werden, was in der Produktion keine besonderen Kosten verursacht und somit deutlich kostengünstiger ist, als eine mechanisch/elastisch steifere Ausgestaltung des Backblechs und dessen Führung.

Der Einsatzträger weist ein die Führungen verbindendes Rahmenelement auf, welches senkrecht zur Auszugsrichtung der Führungen ausgerichtet ist. Hierdurch wird erzielt, dass der Einsatzträger selbst den Neigungswinkel nicht erzeugt, bzw. aufweist, sondern dieser ergibt sich durch eine leicht verdrehte Befestigung des Einsatzträgers an der Seitenwand. Dies bedeutet, dass jeweils ein identischer Einsatzträger an der linken und rechten Seitenwand der Muffel verwendet werden kann, was die Einzelteilkosten reduziert und die Montage vereinfacht.

Alternativ, gemäß eine Ausführungsform die nicht Teil der Erfindung ist, können die Führungen als Prägungen in den Seitenwänden der Gargerätemuffel ausgeführt sein. Dies ist eine kostengünstige Variante, da hier kein gesonderter Einsatzträger benötigt wird.

Weiterführend ist der Neigungswinkel kleiner als 6°, da bei einem größeren Neigungswinkel die Gefahr bestehen würde, dass Gargut vom Backblech in der komplett eingeschobenen Stellung des Backblechs in den Ofen nach hinten rutschen würde. Dieses Rutschen könnte sowohl durch den Neigungswinkel selbst, als auch durch den verbleibenden Impuls des Garguts beim Abbremsen des Backblechs beim Erreichen der eingeschobenen Stellung verursacht werden.

Insbesondere weist der Einsatzträger als Rahmen zwei Drahtbügel auf und die Führungen der Gargutträger sind jeweils als zwei parallel zueinander liegende Längsstreben ausgeführt. Durch diese einfache Bauweise werden die Bauteilkosten reduziert und die Masse des Einsatzträgers kann gering gehalten werden, was die Erwärmungsgeschwindigkeit des Gargeräts verbessert.

Alternativ sind die Führungen des Einsatzträgers als Teleskoplagerungen ausgeführt, was den Vorteil bewirkt, dass das Backblech zu 100% oder mehr aus der Muffel gezogen werden kann.

Insbesondere ist ein Auszugsstopp als Begrenzung der Auszugsbewegung des Gargutträgers aus der Führung vorgesehen, so dass durch irrtümliches zu weites Ausziehen zum einen nicht das Backblech herausfallen kann und zum anderen bei zu weitem Herausziehen sich kein zu großer Schräglagewinkel ergeben kann.

Im Folgenden wird die Erfindung mit Bezug auf die Zeichnungen anhand von bevorzugten Ausführungsformen beispielhaft beschrieben. Es zeigen:
- Fig. 1: eine Draufsicht auf ein Gargerät,
- Fig. 2: eine Ansicht einer Seitenwand der Garraummuffel mit einem Einsatzträger,
- Fig. 3: den Schnitt B - B durch den Einsatzträger,
- Fig. 4: den Schnitt A - A durch den Einsatzträger und
- Fig. 5: eine Seitenansicht des Backblechs.

Fig. 1 zeigt ein Gargerät 1 in einer frontalen Ansicht und den Blick durch die Gargerätetür. An beiden seitlichen Wänden 15 ist ein Einsatzträger 20 angebracht, der ein Rahmenelement 24 mit Führungen 22 umfasst. Das Rahmenelement besteht aus zwei im Groben vertikal, dabei aber leicht schräg, ausgerichteten Drahtbügeln 24, an denen in regelmäßigen Abständen und im Groben horizontal, dabei aber leicht schräg, ausgerichtete Führungen 22 befestigt sind. Die Führungen 22 umfassen zwei beabstandete Drahtbügel 26 mit einem Abstand zueinander, der so bemessen ist, dass die Führungskante 42 des Backblechs 40 in ihm geführt werden kann.

Jeweils ein Einsatzträger 20 ist an jeder Seitenwand 15 unter einem geringen Neigungswinkel von 2° befestigt, der von der Muffelöffnung 11 zum Geräteinneren 12 abfallend ist. Aus Gründen der besseren Anschaulichkeit wurde in Fig.2 der Winkel α übergroß dargestellt. Der Einsatzträger der Muffelöffnung liegt also um ein geringes Stück höher als im Geräteinneren, also z.B. dem Ventilator benachbart.

Um das maximale Herausziehen des Backblechs 40 aus der Backofenmuffel 10 zu begrenzen, dient ein Bereich der Längsstreben 26 als Anschlagkante 27. Fig. 5 zeigt ein Backblech 40 so, dass es mit seiner links dargestellten Kante in die Muffel eingeführt werden kann. Dabei greifen die Führungskanten 42 in die Führungen 22 der Einsatzträger 20. Es sind bei einer Entfernung von 2/3 bis 3/4 der Backblechtiefe von der vorderen Kante des Backblechs entfernt Anschläge 44 als lokale Vertiefungen in die Führungskanten 42 eingeprägt. Sobald beim Herausziehen des Backblechs 40 aus der Muffel diese Anschläge 44 mit den Anschlagkanten 27 in Kontakt treten, so spürt der Anwender einen merklichen Widerstand gegen weiteres Herausziehen und erkennt, dass die äußere Endlage des Backblechs erreicht wurde. In dieser Lage liegt der Schwerpunkt des Backblechs und dem darauf befindlichen Gargut deutlich außerhalb der Muffel. Sowohl ein Spiel in der Führung des Backblechs, als auch elastische Deformationen der Lagerung sorgen dafür, dass das Backblech sich nach vorne herabneigt. Bei einer zu großen Neigung oder Schräglage besteht die Gefahr, dass das Gargut von dem Backblech rutscht. Es wurde erkannt, dass diese Gefahr dann groß ist, wenn der Schräglagewinkel in der äußeren Endlage größer als 6° ist und dieser maximale Winkel wird in der IEC 60335-2-6 gefordert.

Durch den Einbau des Einsatzträgers 20 mit dem beschriebenen Neigungswinkel α von 2° wird der maximale Schräglagewinkel in der äußeren Endlage teilweise kompensiert. Wenn beispielsweise bei einer exakt horizontalen Auszugsrichtung der Gargutträger sich ein Schräglagewinkel von 7° ergeben würde, wird dieser somit auf zulässige 5° reduziert.

Zur Befestigung der Einsatzträger 20 an den Seitenwänden 15 sind an Seitenwänden Bohrungen vorgesehen, in welche ein aus Kunststoff gefertigter Buchseneinsatz 28 gesteckt wird. Aufgrund von elastischer Deformation beim Einstecken des Buchseneinsatzes 28 in die Öffnung der Bohrung kann ein Flansch des Buchseneinsatzes, der größer ist, als die Bohrung selbst, eingesteckt werden und so formschlüssig den Buchseneinsatz an der Seitenwand halten. Die Rahmenelemente 24 haben eine U-förmige Grundform und am Ende der Flanken eine umlaufende Rille, in welche am Buchseneinsatz 28 angeformte Rastnasen greifen und so wird das jeweilige Rahmenelement 24 an der Seitenwand 15 gehalten.

### Bezugszeichen:

- 1.: Gargerät
- 4.: Gargerätetür
- 10.: Gargerätmuffel
- 11.: Muffelöffnung
- 12.: Seite des Gargeräteinneren
- 15.: Seitenwand
- 20.: Einsatzträger
- 22.: Führung
- 24.: Drahtbügel, Rahmenelement
- 26.: Längsstreben / Drahtbügel
- 28.: Buchseneinsatz
- 40.: Backblech / Gargutträger
- 42.: Führungskante
- 44.: Anschlag des Backblechs

## Patentansprüche

1. Gargerät (1) mit einer Mehrzahl von Führungen (22) zur Führung von Gargutträgern (40), insbesondere Backblechen, wobei die Führungen (22) an Seitenwänden (15) einer Gargerätemuffel (10) angeordnet sind, wobei an den Seitenwänden (12) ein Einsatzträger (20) mit der Mehrzahl der Führungen (22) angeordnet ist und dass der Einsatzträger (20) ein die Führungen (22) verbindendes Rahmenelement (24) aufweist, welches senkrecht zur Auszugsrichtung der Führungen (22) ausgerichtet ist,
**dadurch gekennzeichnet, dass**
eine Auszugsrichtung der Führungen (22) in einem Neigungswinkel (a) von mindestens 1° gegenüber der Horizontalen von einer Muffelöffnung (11) zum Gargerätinneren (12) abfallend ist.

2. Gargerät gemäß Anspruch 1, **dadurch gekennzeichnet, dass** der Einsatzträger (20) im Neigungswinkel (a) an der Seitenwand (15) befestigt ist.

3. Gargerät (1) gemäß einem der vorangegangenen Ansprüche, **dadurch gekennzeichnet, dass** an beiden Seitenwänden (15) der Gargerätemuffel (10) ein baugleicher Einsatzträger (20) angeordnet ist.

4. Gargerät gemäß einem der vorangegangenen Ansprüche **dadurch gekennzeichnet, dass** der Einsatzträger (20) als Rahmen zwei Drahtbügel (24) aufweist, und die Führungen (22) der Gargutträger jeweils als zwei parallel zueinander liegende Längsstreben (26) ausgeführt sind.

5. Gargerät gemäß einem der vorangegangenen Ansprüche, **dadurch gekennzeichnet, dass** die Führungen (22) des Einsatzträgers (20) als Teleskoplagerungen ausgeführt sind.

6. Gargerät gemäß einem der vorangegangenen Ansprüche, **dadurch gekennzeichnet, dass** der Neigungswinkel (a) kleiner als 6° ist.

7. Gargerät gemäß einem der vorangegangenen Ansprüche mit einem Gargutträger (40), **dadurch gekennzeichnet, dass** ein Auszugsstopp als Begrenzung der Auszugsbewegung des Gargutträgers (40) aus der Führung vorgesehen ist.

## Claims

1. Cooking appliance (1) with a plurality of guides (22) for guiding food holders (40), in particular baking trays, wherein the guides (22) are arranged on side walls (15) of a cooking appliance muffle (10), wherein an insert holder (20) with the plurality of guides (22) is arranged on the side walls (12) and that the insert holder (20) has a frame element (24) which connects the guides (22) and which is aligned at right angles to the pull-out direction of the guides (22),
**characterised in that**
a pull-out direction of the guides (22) slopes at an angle of inclination (a) of at least 1° with respect to the horizontal from a muffle opening (11) toward the cooking appliance interior (12).

2. Cooking appliance according to claim 1, **characterised in that** the insert holder (20) is fastened to the side wall (15) at the angle of inclination (a).

3. Cooking appliance (1) according to one of the preceding claims, **characterised in that** an identically constructed insert holder (20) is arranged on both side walls (15) of the cooking appliance muffle (10).

4. Cooking appliance according to one of the preceding claims, **characterised in that** the insert holder (20) has two wire brackets (24) as a frame, and the guides (22) of the food holder are each embodied as two longitudinal rods (26) which lie parallel to one another.

5. Cooking appliance according to one of the preceding claims, **characterised in that** the guides (22) of the insert holder (20) are embodied as telescopic supports.

6. Cooking appliance according to one of the preceding claims, **characterised in that** the angle of inclination (a) is less than 6°.

7. Cooking appliance according to one of the preceding claims with a food holder (40), **characterised in that** a pull-out stop is provided to limit the pull-out movement of the food holder (40) from the guide.

## Revendications

1. Appareil de cuisson (1) avec une pluralité de guides (22) pour le guidage de supports de denrées à cuire (40), en particulier de plaques de cuisson, dans lequel les guides (22) sont disposés sur les parois latérales (15) d'un moufle d'appareil de cuisson (10), dans lequel un support d'insert (20) est disposé avec la pluralité des guides (22) sur les parois latérales (12) et dans lequel le support d'insert (20) présente un élément de structure (24) reliant les guides (22), lequel est orienté perpendiculairement au sens d'extraction des guides (22), **caractérisé en ce qu'**un sens d'extraction des guides (22) est en pente selon un angle d'inclinaison (α) d'au moins 1° par rapport à l'horizontale d'une ouverture de moufle (11) vers l'intérieur de l'appareil de cuisson (12).

2. Appareil de cuisson selon la revendication 1, **caractérisé en ce que** le support d'insert (20) est fixé selon l'angle d'inclinaison (α) à la paroi latérale (15).

3. Appareil de cuisson selon l'une des revendications précédentes, **caractérisé en ce qu'**un support d'insert (20) de construction identique est disposé sur les deux parois latérales (15) du moufle d'appareil de cuisson (10).

4. Appareil de cuisson selon l'une des revendications précédentes, **caractérisé en ce que** le support d'insert (20) présente en guise de structure deux étriers filaires (24) et les guides (22) des supports de denrées à cuire sont respectivement exécutés sous la forme de deux traverses longitudinales (26) parallèles l'une à l'autre.

5. Appareil de cuisson selon l'une des revendications précédentes, **caractérisé en ce que** les guides (22) du support d'insert (20) sont exécutés sous la forme de supports télescopiques.

6. Appareil de cuisson selon l'une des revendications précédentes, **caractérisé en ce que** l'angle d'inclinaison (α) est inférieur à 6°.

7. Appareil de cuisson selon l'une des revendications précédentes avec un support de denrées à cuire (40), **caractérisé en ce qu'**un arrêt d'extraction est prévu sous la forme d'une limitation du mouvement d'extraction du support de denrées à cuire (40) en dehors du guide.
